# FASCICULE DE BREVET EUROPEEN

(11) **EP 0 715 932 B1**
(45) Date de publication et mention de la délivrance du brevet: **14.11.2001**
(21) Numéro de dépôt: 95420353.5
(22) Date de dépôt: 06.12.1995
(51) Int. Cl.: B25D 9/26

(54) **Procédé et appareil pour la régulation de la course de frappe d'un appareil à percussion mû par un fluide incompressible sous pression**
Verfahren und Vorrichtung zum Einstellen des Schlaghubes einer, von einem inkompressiblen Fluid angetriebenen, Schlagvorrichtung
Method and apparatus for adjusting the stroke of a non-compressible fluid-actuated percussion device

(30) Priorité: 08.12.1994 FR 9415020
(43) Date de publication de la demande: 12.06.1996
(73) Titulaire: ETABLISSEMENTS MONTABERT, F-69800 Saint-Priest Rhône (FR)
(72) Inventeur: Comarmond, Jean Sylvain, F-69390 Vourles (FR)
(74) Mandataire: Maureau, Philippe

(56) Documents cités:
- EP-A- 0 080 446
- EP-A- 0 256 955
- EP-A- 0 300 929
- DE-A- 4 019 016

## Description

La présente invention a pour objet un procédé de régulation automatique de la course du piston de frappe d'un appareil à percussion mû par un fluide incompressible sous pression et un appareil pour la mise en oeuvre de ce procédé.

Les appareils à percussion mûs par un fluide incompressible sous pression sont alimentés en fluide, de telle manière que la résultante des forces hydrauliques s'appliquant successivement sur le piston de frappe, déplace celui-ci alternativement dans un sens puis dans l'autre.

Dans les appareils de ce type, le piston se déplace alternativement à l'intérieur d'un alésage ou cylindre, dans lequel est ménagée, au-dessus du piston, une chambre qui, délimitée pour partie par celui-ci, est appelée de façon conventionnelle : chambre haute. Lorsque cette chambre est alimentée en fluide sous pression, la force hydraulique, qui y est créée, permet au piston de décrire sa course de frappe. A l'autre extrémité de l'alésage, dans lequel se déplace le piston, est ménagée une seconde chambre, également délimitée pour partie par le piston, appelée de façon conventionnelle : chambre basse. La force résultante de la pression de fluide dans la chambre basse assure le déplacement du piston pour sa course de retour.

La puissance globale d'un appareil est exprimée par le produit de la valeur de la fréquence de frappe et de la valeur de l'énergie par coup.

Il est connu que, pour une puissance globale donnée, il est préférable de privilégier l'énergie par coup par rapport à la fréquence de frappe, lorsque l'outil de l'appareil rencontre un terrain dur, tandis qu'il est préférable de privilégier la fréquence de frappe par rapport à l'énergie par coup lorsque l'outil rencontre un terrain tendre.

L'énergie par coup est l'énergie cinétique donnée au piston, qui dépend de la course de frappe et de la pression d'alimentation.

Pour ajuster la fréquence de frappe et l'énergie par coup convenant à la dureté d'un terrain donné, deux solutions connues sont décrites par les brevets EP 0 214 064 et EP 0 256 955 au nom de la Demanderesse.

Le brevet EP 0 214 064 décrit un appareil qui permet d'obtenir une adaptation automatique des paramètres de percussion, grâce à la présence dans le cylindre de l'appareil d'un canal alimenté en fluide selon la position du piston après l'impact et le rebond éventuel du piston sur l'outil.

Le brevet EP 0 256 955 décrit un appareil qui permet d'obtenir le même résultat, en fonction des variantes de pression dans la chambre haute ou la chambre basse, consécutives à l'effet de rebond du piston sur l'outil, grâce à la présence d'un élément hydraulique sensible à ces variations.

Il s'agit, dans les deux cas, de systèmes performants bien adaptés à des appareils de forte puissance, mais qui sont très coûteux et nécessitent un nombre important de circuits, ce qui les rend peu compatibles pour des appareils de petite et de moyenne puissance, tels que ceux utilisés pour la perforation ou la démolition.

Le but de l'invention est de fournir un procédé et un appareil pour sa mise en oeuvre, permettant une adaptation automatique de la fréquence et de l'énergie par coup du piston d'un appareil à percussions, qui soit simple, fiable et compact, pour pouvoir équiper notamment des appareils de petite et moyenne puissance.

A cet effet, l'invention concerne un procédé de régulation de la course de frappe d'un appareil à percussions, mû par un fluide incompressible sous pression, comprenant un piston se déplaçant à l'intérieur d'un cylindre et délimitant avec celui-ci une chambre haute et une chambre basse alimentées de façon séquentielle en fluide sous haute pression par action d'un distributeur relié à un dispositif de pilotage permettant de faire varier la course du piston de frappe, et comprenant un tiroir monté dans un cylindre sur l'une des faces duquel agit un ressort et dont l'autre face peut être soumise à une pression de fluide, ce tiroir comprenant une gorge reliée, d'une part, au distributeur et, d'autre part, et en fonction de la position axiale du tiroir, à l'un de plusieurs canaux débouchant dans le cylindre et susceptibles d'être mis en communication avec la chambre basse en fin du mouvement de déplacement du piston de frappe vers le haut, caractérisé en ce qu'il consiste, lors de la phase de rebond du piston consécutive à l'impact, à déterminer l'existence éventuelle d'un débit instantané de fluide s'écoulant de la chambre haute vers le circuit d'alimentation en fluide sous haute pression, déterminé à partir de la pression différentielle entre ces deux circuits puis, si un tel débit est détecté, à alimenter en fluide sous pression le dispositif de pilotage pour déplacer le tiroir de celui-ci dans un sens d'allongement de la course du piston de frappe.

Il s'agit, en fait, d'agir sur le dispositif de pilotage en fonction du sens et de la mesure du débit instantané s'écoulant de la chambre haute au moment où la position du distributeur correspond à la phase de rebond du piston de frappe. Si, dans un sol mou, le rebond est peu important, la pression différentielle résultant du débit instantané s'écoulant de la chambre haute sera peu importante, et le dispositif de pilotage ne sera pas actionné, conservant au piston de frappe une course courte. Au contraire, si l'appareil travaille dans un terrain dur, l'énergie de rebond sera importante, et la perte de charge créée par le débit instantané de fluide s'écoulant hors de la chambre haute sera importante, créant une pression différentielle commandant l'alimentation en fluide sous pression du dispositif de pilotage, afin d'allonger la course du piston de frappe.

Avantageusement, ce procédé consiste à réaliser l'alimentation éventuelle en fluide sous pression, du dispositif de pilotage, uniquement pendant la phase de rebond du piston, au début du mouvement du distributeur et tandis que le distributeur alimente encore la chambre haute en fluide sous haute pression.

Il est important de parfaitement maîtriser le moment auquel le dispositif de pilotage doit être alimenté en fluide sous pression, afin de neutraliser l'information hydraulique résultant de l'arrêt brutal du piston lors de son choc sous l'outil.

Suivant une caractéristique de l'invention, un appareil pour la mise en oeuvre de ce procédé comporte un tiroir de commande soumis aux pressions antagonistes de fluide régnant, respectivement, dans la chambre haute et dans le circuit d'alimentation de la chambre haute en fluide sous haute pression, ce tiroir ouvrant un circuit d'alimentation du dispositif de pilotage en fluide sous pression, lorsque la différence entre la pression dans la chambre haute et la pression dans le circuit d'alimentation dépasse une valeur prédéterminée.

Avantageusement, le tiroir de commande est monté dans un cylindre délimitant avec le tiroir deux chambres opposées reliées, respectivement, à la chambre haute et au canal d'alimentation en fluide sous haute pression, et dans lequel débouchent deux canaux reliés, respectivement, à une source de fluide sous pression et au dispositif de pilotage, ces deux canaux étant susceptibles d'être mis en communication par une gorge que comporte le tiroir de commande, dans une certaine position axiale de celui-ci.

La source de fluide sous pression réalisant l'alimentation du dispositif de pilotage à travers le cylindre du tiroir de commande, peut être constituée par le circuit d'alimentation sous haute pression lui-même ou, par la chambre haute. Le cylindre du tiroir de commande peut donc être relié à l'une ou à l'autre de ces deux sources de pression.

Avantageusement, et afin de maîtriser le moment auquel le fluide sous pression peut être fourni au dispositif de pilotage, en tenant compte du cycle de fonctionnement de l'appareil, le conduit d'alimentation du dispositif de pilotage en fluide sous pression passe à travers un dispositif à tiroir, dont le mouvement est lié mécaniquement au mouvement du distributeur, et qui comprend une gorge qui, suivant la position du tiroir, permet ou non le passage de fluide sous pression en direction du tiroir sélecteur de course du piston de frappe, appartenant au dispositif de pilotage.

De préférence, la gorge du tiroir, associée au distributeur, est positionnée de façon telle qu'elle ne permette le passage de fluide sous pression qu'au cours du début de la course du tiroir du distributeur, à un instant où le distributeur permet encore l'alimentation de la chambre haute en fluide sous haute pression.

Le tiroir, associé au distributeur, peut être soit indépendant du tiroir du distributeur, soit faire partie intégrante de celui-ci.

Suivant une autre caractéristique de l'invention, ce dispositif comporte un canal de fuite, en communication permanente ou momentanée avec le circuit d'alimentation du dispositif de pilotage en fluide sous pression, destiné à évacuer, à chaque cycle une quantité définie de fluide, pour ramener le tiroir du dispositif de pilotage dans le sens de la diminution de la course du piston de frappe, lorsque ce dispositif de pilotage n'est plus suffisamment alimenté en fluide sous pression.

De toute façon, l'invention sera bien comprise à l'aide de la description qui suit, en référence au dessin schématique annexé, représentant à titre d'exemples non limitatifs, plusieurs formes d'exécution de cet appareil :
Figure 1 représente une vue en coupe longitudinale d'un premier appareil ;
Figure 2 représente une vue en coupe longitudinale du même appareil dans une autre position de fonctionnement ;
Figure 3 représente une vue en coupe longitudinale du même appareil dans une autre position de fonctionnement ;
Figure 4 représente une vue en coupe longitudinale d'une variante du même appareil ;
Figure 5 représente une vue partielle d'une variante de l'appareil de figure 1 ;
Figure 6 représente une vue en coupe longitudinale d'une variante de l'appareil de figure 1.

L'appareil, représenté à la figure 1, est un appareil à percussion comprenant un piston 1 coulissant dans un corps 2, et venant percuter à chaque cycle un outil 3. Un distributeur principal, monté dans le corps 2, comprenant un tiroir 4, permet de mettre la chambre haute 8 ménagée au-dessus du piston, alternativement en relation avec l'alimentation en fluide haute pression 5, comme montré à la figure 1, ou avec le circuit basse pression 6, comme montré à la figure 2. De plus, le piston 1 forme avec le corps 2, une chambre annulaire inférieure 9, alimentée en permanence par le canal 5, de manière à ce que chaque position du tiroir du distributeur, provoque la course de frappe du piston 1, puis la course de remontée.

Le choix de la petite ou de la grande course de frappe est établi à partir d'un dispositif de pilotage qui, selon la position du piston sélecteur de course 13, peut relier respectivement les canaux 11 et 12 ou les canaux 10 et 12. Le canal 12 est relié à une section de pilotage du distributeur principal 4, tandis que les canaux 10 et 11 débouchEnt dans le cylindre contenant le piston 1.

Conformément à l'invention, l'appareil comporte un tiroir 15 comprenant deux chambres de pilotage opposées : d'une part la chambre 20 reliée par un canal 22 au canal d'alimentation 5 en fluide sous haute pression et, d'autre part, la chambre 21 reliée à la chambre haute 8. L'appareil comporte également un second tiroir 23 dont le mouvement est lié mécaniquement au mouvement du tiroir 4 du distributeur principal et qui comprend une gorge 24 permettant d'arrêter ou de laisser passer le fluide entre un canal 16 provenant du premier tiroir 15 et un canal 18 aboutissant dans la chambre de pilotage du tiroir sélecteur de course 13.

Le circuit de pilotage du sélecteur de course 13 comprend un canal 14 relié au conduit 5 de fluide sous haute pression, le tiroir 15, le canal 16, le tiroir 23, et le canal 18 débouchant sur une section du tiroir sélecteur de course 13.

Lorsque le terrain, rencontré par l'outil, est tendre, le piston 1 ne rebondit pas sur l'outil 3 après l'impact, le tiroir 15 est constamment maintenu en position basse par la pression d'alimentation provenant du canal 5 et de l'accumulateur 7 par l'intermédiaire du canal 22 et s'appliquant sur le plus grand diamètre du tiroir, alors que la section annulaire de ce tiroir est reliée au circuit basse pression 6 par un canal 24.

Le canal 14, relié au canal d'alimentation 5, ne communique pas avec le canal 16. La section de pilotage du sélecteur de course 13 n'est pas alimentée et ce sélecteur, grâce au ressort 19, reste en position basse, mettant en communication le canal de pilotage 12 du distributeur 4 avec le canal 11 correspondant à la petite course de frappe du piston 1.

La figure 3 représente la position des pièces en mouvement lorsque le terrain, rencontré par l'outil, est dur. Le piston de frappe 1 rebondit juste après son impact sur l'outil 3 et repousse le fluide dans le canal 17, alors que le distributeur principal 4 est encore dans la position de figure 1 et commence à passer de la position de figure 1 vers la position de figure 2.

Le débit instantané de fluide dans le canal 17, au moment du rebond du piston, crée une perte de charge, et donc, établit une pression différentielle entre la chambre haute 8 et le débouché du canal 22 dans le canal d'alimentation 5.

Au-delà d'un certain débit, cette pression différentielle est suffisante pour soulever le tiroir 15. A ce moment, le tiroir 15 met en communication le canal 14 et le canal 16 par l'intermédiaire d'une gorge 15a. Pendant cette mise en communication, le distributeur 4 change de position, et le tiroir 23, lié à ce distributeur, relie de façon brève le canal 16 au canal 18. Le fluide passant successivement du canal 14 au canal 16, puis au canal 18, alimente la section de pilotage du sélecteur de course 13, et permet de repousser ce sélecteur contre l'action du ressort 19. Ce sélecteur 13 met alors en communication le canal de pilotage 12 du distributeur principal 4 avec le canal 10 correspondant à la grande course de frappe du piston 1.

Le tiroir 15 se met en mouvement uniquement lorsque le débit instantané va de la chambre haute 8 vers le canal 5, par l'intermédiaire du canal 17. Lorsque le débit dans le canal 17 est dans le sens du remplissage de la chambre haute 8, le tiroir 15 reste immobile.

Selon une autre variante de l'invention, le canal 22 peut, être relié au canal 17, au lieu du canal 5. En effet, le mouvement du tiroir 15 n'est sensible qu'à la perte de charge due au débit instantané sortant de la chambre haute 8.

La figure 3 montre la position des pièces en mouvement lorsque, pendant le rebond du piston, le tiroir 23, dont le mouvement est lié à celui du distributeur 4, laisse passer le fluide du canal 16 vers le canal 18 et le sélecteur 13, à un moment choisi, en fonction de la position relative de la gorge 24 de ce tiroir et du débouché des canaux 16 et 18. Ce tiroir 23 comporte un canal central 28 débouchant dans une gorge annulaire, permettant de relier à la fois le canal 16, le canal 18 et, à travers un orifice calibré, le circuit basse pression 6. Pendant le fonctionnement de l'appareil, les mouvements du piston de frappe 1 et du distributeur 4 restent constamment liés l'un à l'autre. Ainsi, à une position précise de la course du piston 1, le tiroir du distributeur et le tiroir 23 seront donc dans une position précise. Par le choix de la position de la gorge 24 du tiroir 23, il est possible de prévoir précisément le laps de temps du cycle de fonctionnement pendant lequel le passage de fluide entre les canaux 16 et 18 sera autorisé.

Le bon choix est d'établir la communication entre les canaux 16 et 18, quelques instants après le choc. En effet, au moment du choc du piston sur l'outil, le tiroir 15 a tendance à se soulever sous l'effet du coup de bélier dû à l'arrêt brutal du piston de frappe, puis redescend aussitôt, si le terrain est tendre, mais reste soulevé un peu plus longtemps si le terrain est dur. Le tiroir 23 permet d'éliminer l'influence des variations de pression dans la chambre haute 8, en ne laissant s'écouler le fluide, vers le sélecteur 13, qu'un peu plus tard, au moment où le soulèvement du tiroir 15 correspond effectivement à la présence d'un débit installé de la chambre haute 8 vers le canal 5, et donc, à un rebond du piston sur un terrain dur.

Lorsque le terrain n'est pas suffisamment dur pour justifier le passage en grande course du piston de frappe, l'orifice calibré contenu dans le canal 28 évacue vers le circuit basse pression 6, la totalité du fluide provenant du tiroir 15 et du canal 16. Ainsi, le canal 18 ne reçoit plus de fluide, mais au contraire évacue par le canal 28 le fluide contenu dans la chambre de pilotage du tiroir 13, permettant le maintien en petite course du piston de frappe.

La figure 4 représente une variante de l'invention selon laquelle le distributeur 4 et le tiroir 23 ne forment qu'une seule pièce. Dans cette variante, le canal 28 est supprimé et remplacé par un canal 29 ou un canal 30 comportant un orifice calibré et reliant le canal 18 avec le circuit basse pression 6. Dans cette forme de réalisation, si la quantité de fluide injecté par le canal 16 dans la chambre de pilotage du tiroir 13 est supérieure à la quantité de fluide évacuée par le canal 29 ou 30, alors le tiroir 13 est poussé vers le haut, de façon à sélectionner la grande course du piston de frappe.

La figure 5 représente une autre forme de réalisation de l'invention, dans laquelle le tiroir 15 est constitué par un clapet, ou valve, permettant la récupération d'énergie. Pendant la phase de rebond du piston, ce clapet, spécialement aménagé selon l'invention, comprend une gorge 15a permettant de mettre en relation le canal 14, alimenté en haute pression, avec le canal 16, au moment de son soulèvement.

Sur un terrain dur, pendant sa phase de rebond, le piston 1 refoule le fluide contenu dans la chambre haute 8, directement à travers le passage 25, puis le canal 26 vers le circuit haute pression 5, en soulevant le clapet 15. Le clapet 15 reste soulevé tant que la perte de charge due au débit entre les canaux 25 et 26 est supérieure à la valeur de la pression d'alimentation multipliée par une constante dépendant des sections du clapet. La pression d'alimentation étant maintenue constante par ailleurs, le clapet 15 reste donc ouvert à partir d'un débit prévu d'évacuation de la chambre haute 8.

Pendant toute la durée du passage de fluide par ce clapet 15, la gorge du clapet met en communication le canal 14 avec le canal 16. Ceci permet, par le passage de fluide par le tiroir 23, d'alimenter le canal 18 et donc de piloter le sélecteur de course 13 de façon à obtenir une grande course de frappe du piston pour un terrain dur.

La figure 6 représente une autre forme d'exécution de l'invention, selon laquelle le canal 14 est remplacé par un canal 27 en communication avec la chambre haute 8. Au moment où le débit dans le canal 27 est en mesure de s'établir, la chambre haute est évidemment sous pression. L'alimentation en fluide peut donc être prise dans la chambre haute 8 au lieu d'être prise comme précédemment par le canal d'arrivée 5.

Comme il ressort de ce qui précède, l'invention apporte une amélioration et une simplication à l'état actuel de la technique dans le domaine de la sélection automatique de course de frappe de ces appareils.

Comme il va de soi, l'invention ne se limite pas aux seules formes d'exécution de cet appareil, décrites ci-dessus à titre d'exemples ; elle en embrasse, au contraire, toutes les variantes de réalisation. C'est ainsi notamment que le nombre de positions du tiroir sélecteur 13 pourrait être supérieur à deux, sans que l'on sorte pour autant du cadre de l'invention.

## Revendications

1. Procédé de régulation de la course de frappe d'un appareil à percussions, mû par un fluide incompressible sous pression, comprenant un piston (1) se déplaçant à l'intérieur d'un cylindre et délimitant avec celui-ci une chambre haute (8) et une chambre basse (9) alimentées de façon séquentielle en fluide sous haute pression par action d'un distributeur (4) relié à un dispositif de pilotage permettant de faire varier la course du piston de frappe, et comprenant un tiroir (13) monté dans un cylindre dont l'une des faces peut être soumise à une pression de fluide et comprenant un dispositif de rappel (19), ce tiroir comprenant une gorge reliée, d'une part, au distributeur (4) et, d'autre part, et en fonction de la position axiale du tiroir, à l'un de plusieurs canaux (10, 11) débouchant dans le cylindre et susceptibles d'être mis en communication avec la chambre basse (9) en fin du mouvement de déplacement du piston de frappe vers le haut, **caractérisé en ce qu'**il consiste, lors de la phase de rebond du piston consécutive à l'impact, à déterminer l'existence éventuelle d'un débit instantané de fluide s'écoulant de la chambre haute (8) vers le circuit d'alimentation (5) en fluide sous haute pression, déterminé à partir de la pression différentielle entre ces deux circuits puis, si un tel débit est détecté, à alimenter en fluide sous pression le dispositif de pilotage pour déplacer le tiroir (13) de celui-ci dans un sens d'allongement de la course du piston de frappe.

2. Procédé selon la revendication 1, **caractérisé en ce qu'**il consiste à réaliser l'alimentation éventuelle en fluide sous pression, du dispositif de pilotage (13), uniquement pendant la phase de rebond du piston, au début du mouvement du distributeur et tandis que le distributeur alimente encore la chambre haute en fluide sous haute pression.

3. Appareil pour la mise en oeuvre du procédé selon l'une quelconque des revendications 1 et 2, **caractérisé en ce qu'**il comporte un tiroir de commande (15) soumis aux pressions antagonistes de fluide régnant, respectivement, dans la chambre haute et dans le circuit d'alimentation de la chambre haute en fluide sous haute pression, ce tiroir (15) ouvrant un circuit d'alimentation (14, 16, 18) du dispositif de pilotage (13) en fluide sous pression, lorsque la différence entre la pression dans la chambre haute (8) et la pression dans le circuit d'alimentation dépasse une valeur prédéterminée.

4. Appareil selon la revendication 2, **caractérisé en ce que** le tiroir de commande (15) est monté dans un cylindre délimitant avec le tiroir deux chambres opposées reliées, respectivement, à la chambre haute (8) et au canal d'alimentation (5) en fluide sous haute pression, et dans lequel débouchent deux canaux (14, 16) reliés, respectivement, à une source de fluide (5, 8) sous pression et au dispositif de pilotage (13), ces deux canaux étant susceptibles d'être mis en communication par une gorge (15a) que comporte le tiroir de commande (15), dans une certaine position axiale de celui-ci.

5. Appareil selon la revendication 4, **caractérisé en ce que** l'un (14) des canaux débouchant dans le cylindre du tiroir de commande communique avec le conduit d'alimentation (5) de l'appareil en fluide sous haute pression.

6. Appareil selon la revendication 4, **caractérisé en ce que** l'un (14) des canaux débouchant dans le cylindre du tiroir de commande communique avec la chambre haute (8).

7. Appareil selon l'une quelconque des revendications 3 à 6, **caractérisé en ce que** le conduit (16) d'alimentation du dispositif de pilotage en fluide sous pression passe à travers un dispositif à tiroir (23), dont le mouvement est lié mécaniquement au mouvement du distributeur (4) et qui comprend une gorge (24) qui, suivant la position du tiroir, permet ou non le passage de fluide sous pression en direction du tiroir (13) sélecteur de course du piston de frappe, appartenant au dispositif de pilotage.

8. Appareil selon la revendication 7, **caractérisé en ce que** la gorge (24) du tiroir (23), associée au distributeur (4), est positionnée de façon telle qu'elle ne permette le passage de fluide sous pression qu'au cours du début de la course du tiroir (4) du distributeur, à une période où le distributeur permet encore l'alimentation de la chambre haute (8) en fluide sous haute pression.

9. Appareil selon l'une quelconque des revendications 7 et 8, **caractérisé en ce que** le tiroir (23), associé au distributeur (4), est indépendant du tiroir du distributeur et lié mécaniquement à ce dernier.

10. Appareil selon l'une quelconque des revendications 7 et 8, **caractérisé en ce que** le tiroir (23) associé au distributeur, et le tiroir (4) du distributeur forment une seule pièce.

11. Appareil selon l'une quelconque des revendications 3 à 10, **caractérisé en ce qu'**il comporte un canal de fuite (28), (29), (30), en communication permanente ou momentanée avec le circuit d'alimentation (18) du dispositif de pilotage (13) en fluide sous pression, destiné à évacuer, à chaque cycle une quantité définie de fluide, pour ramener le tiroir du dispositif de pilotage (13) dans le sens de la diminution de la course du piston de frappe, lorsque ce dispositif de pilotage n'est plus suffisamment alimenté en fluide sous pression.

## Patentansprüche

1. Verfahren zum Einstellen des Schlaghubes einer von einem unter Druck stehenden inkompressiblen Fluid angetriebenen Schlagvorrichtung, mit einem Kolben (1), der sich im Innern eines Zylinders bewegt und mit diesem eine obere Kammer (8) und eine untere Kammer (9) begrenzt, die sequentiell mit einem unter Hochdruck stehenden Fluid durch die Wirkung eines Verteilers (4) gespeist werden, der mit einer Steuerungsvorrichtung verbunden ist, die es gestattet, den Schlaghub des Kolbens zu verändern, und mit einem in einem Zylinder gelagerten Schieber (13), bei dem eine der Flächen einem Fluiddruck ausgesetzt werden kann und der eine Rückholvorrichtung (19) aufweist, wobei der Schieber eine Rille aufweist, die einerseits mit dem Verteiler (4) und andererseits in Abhängigkeit von der axialen Stellung des Schiebers mit einem von mehreren Kanälen (10, 11) verbunden ist, die in den Zylinder münden und mit der unteren Kammer (9) für die Verschiebungsbewegung des Schlagkolbens nach oben in Verbindung gebracht werden können, **dadurch gekennzeichnet, daß** während der sich an den Aufschlag anschließenden Rücksprungphase des Kolbens das eventuelle Vorhandensein eines momentanen Durchsatzes von Fluid bestimmt wird, das von der oberen Kammer (8) zu dem Versorgungskreis (5) für Hochdruck-Fluid fließt, wobei die Bestimmung auf der Grundlage des Differenzdrucks zwischen den beiden Kreisen erfolgt, falls ein solcher Durchsatz erfasst wird, und dass die Steuerungsvorrichtung mit unter Druck stehendem Fluid versorgt wird, um ihren Schieber (13) in einer Verlängerungsrichtung des Hubes des Schlagkolbens zu bewegen.

2. Verfahren nach Anspruch 1, **dadurch gekennzeichnet, dass** die gegebenenfalls stattfindende Versorgung der Steuerungsvorrichtung (13) mit unter Druck stehendem Fluid nur während der Rücksprungphase des Kolbens zu Beginn der Bewegung des Verteilers stattfindet solange der Verteiler noch die obere Kammer mit Hochdruck-Fluid versorgt.

3. Verfahren zur Durchführung des Verfahrens nach einem der Ansprüche 1 und 2, **dadurch gekennzeichnet, dass** sie einen Steuerschieber (15) aufweist, der den einander entgegenwirkenden Fluiddrücken ausgesetzt ist, die in der oberen Kammer bzw. in dem Kreis zur Versorgung der oberen Kammer mit Hochdruck-Fluid herrschen, wobei der Schieber (15) einen Kreis zur Versorgung (14, 16, 18) der Steuerungsvorrichtung (13) mit Druckfluid öffnet, wenn die Differenz zwischen dem Druck in der oberen Kammer (8) und dem Druck in dem Versorgungskreis einen vorbestimmten Wert überschreitet.

4. Vorrichtung nach Anspruch 2, **dadurch gekennzeichnet, dass** der Steuerschieber (15) in einem Zylinder gelagert ist, der mit dem Schieber zwei gegenüberliegende Kammern begrenzt, die mit der oberen Kammer (8) bzw. mit dem Hochdruck-Fluid-Versorgungskanal (5) verbunden sind, und in den zwei Kanäle (14, 16) münden, die mit einer Quelle (5, 8) für Druckfluid bzw. mit der Steuerungsvorrichtung (13) verbunden sind, wobei diese beiden Kanäle über eine Nut (15a), die der Steuerschieber (15) aufweist, in einer gewissen axialen Stellung von ihm miteinander verbunden werden können.

5. Vorrichtung nach Anspruch 4, **dadurch gekennzeichnet, dass** einer (14) der in den Zylinder des Steuerschiebers mündenden Kanäle mit dem Hochdruckfluid-Versorgungskreis (5) der Vorrichtung in Verbindung steht.

6. Vorrichtung nach Anspruch 4 **dadurch gekennzeichnet, dass** einer (14) der in den Zylinder des Steuerschiebers mündenden Kanäle mit der oberen Kammer (8) in Verbindung steht.

7. Vorrichtung nach einem der Ansprüche 3 bis 6, **dadurch gekennzeichnet, dass** der Kreis (16) zur Versorgung der Steuerungsvorrichtung mit unter Druck stehendem Fluid durch eine Schiebervorrichtung (23) hindurchtritt, deren Bewegung mit der Bewegung des Verteilers (4) mechanisch verbunden ist und der eine Nut (24) aufweist, die je nach der Stellung des Schiebers den Durchtritt von unter Druck stehendem Fluid in der Richtung des Schiebers (13) für die Auswahl des Kolbenschlaghubs ermöglicht oder nicht, wobei dies der Steuerungsvorrichtung angehört.

8. Vorrichtung nach Anspruch 7, **dadurch gekennzeichnet, dass** die dem Verteiler (4) zugeordnete Nut (24) des Schiebers (23) derart positioniert ist, dass sie den Durchtritt von unter Druck stehendem Fluid nur im Verlauf des Beginns des Hubes des Schiebers (4) des Verteilers gestattet, und zwar zu einer Zeitdauer, bei der der Verteiler noch die Versorgung der oberen Kammer (8) mit Hochdruck-Fluid gestattet.

9. Vorrichtung nach einem der Ansprüche 7 und 8, **dadurch gekennzeichnet, dass** der dem Verteiler (4) zugeordnete Schieber (23) unabhängig vom Schieber des Verteilers ist und mit diesem mechanisch verbunden ist.

10. Vorrichtung nach einem der Ansprüche 7 und 8, **dadurch gekennzeichnet, dass** der dem Verteiler zugeordnete Schieber (23) und der Schieber (4) des Verteilers einstückig ausgebildet sind.

11. Vorrichtung nach einem der Ansprüche 3 bis 10, **dadurch gekennzeichnet, dass** sie einen Leckkanal (28, 29, 30) aufweist, der mit dem Kreis (18) zur Versorgung der Steuerungsvorrichtung (13) mit Druckfluid dauerhaft oder momentan in Verbindung steht und dazu dient, bei jedem Zyklus eine definierte Fluidmenge abzuführen, um den Schieber der Steuerungsvorrichtung (13) in der Richtung der Verkleinerung des Hubs des Schlagkolbens zurückzuführen, wenn die Steuerungsvorrichtung nicht mehr ausreichend mit unter Druck stehendem Fluid versorgt wird.

## Claims

1. Method for regulating the striking stroke of a percussion apparatus, actuated by an incompressible fluid under pressure, comprising a piston (1) moving inside a cylinder and delimiting therewith an upper chamber (8) and a lower chamber (9) supplied in a sequential manner with a fluid under high pressure by the action of a distributor (4) connected to a control device making it possible to vary the stroke of the striking piston, and comprising a slide valve (13) mounted in a cylinder of which one of the faces may be subjected to a fluid pressure and comprising a return device (19), this slide valve including a throat connected, on the one hand, to the distributor (4) and, on the other hand, according to the axial position of the slide valve, to one of several channels (10,11) emerging in the cylinder and capable of being put into communication with the lower chamber (9) at the end of the upwards displacement movement of the striking piston, **characterized in that** it consists, during the rebound phase of the piston following impact, of determining the possible existence of an instantaneous flow of fluid passing from the upper chamber (8) to the circuit (5) supplying fluid under high pressure determined from the differential pressure between these two circuits and then, if such a flow is detected, of supplying the control device with fluid under pressure so as to displace the slide valve (13) thereof in the longitudinal direction of the stroke of the striking piston.

2. Method according to claim 1, **characterized in that** it consists of supplying, as required, fluid under pressure, from the control device (13), only during the rebound phase of the piston, at the start of the movement of the distributor and while the distributor once more supplies the upper chamber with fluid under high pressure.

3. Apparatus for implementing the method according to either of claims 1 or 2, **characterized in that** it includes a control slide valve (15) subjected to opposing fluid pressures existing respectively in the upper chamber and in the circuit supplying the upper chamber with fluid under high pressure, this slide valve (15) opening a circuit (14,16,18) supplying the control device (13) with fluid under pressure when the difference between the pressure in the upper chamber (8) and the pressure in the supply circuit exceeds a predetermined value.

4. Apparatus according to claim 2, **characterized in that** the control slide valve (15) is mounted in a cylinder delimiting with the slide valve two opposite chambers connected, respectively, to the upper chamber (8) and to the channel (5) supplying fluid under high pressure, and in which two channels (14,16) emerge connected, respectively, to a source of fluid (5,8) under pressure and to the control device (13), these two channels being capable of being put into communication via a throat (15a) which includes the control slide valve (15) in a certain axial position thereof.

5. Apparatus according to claim 4, **characterized in that** one (14) of the channels emerging in the cylinder of the control slide valve communicates with the conduit (5) supplying the apparatus with fluid under high pressure.

6. Apparatus according to claim 4, **characterized in that** one (14) of the channels emerging in the cylinder of the control slide valve communicates with the upper chamber (8) .

7. Apparatus according to any one of claims 3 to 6, **characterized in that** the conduit (16) supplying the control device with fluid under pressure passes through a device with a slide valve (23), of which the movement is linked mechanically to the movement of the distributor (4) and which includes a throat (24) which, according to the position of the slide valve, allows or does not allow fluid under pressure to pass in the direction of the slide valve (13) selecting the stroke of the striking piston, belonging to the control device.

8. Apparatus according to claim 7, **characterized in that** the throat (24) of the slide valve (23), associated with the distributor (4), is positioned so that it only allows fluid under pressure to pass during the start of the stroke of the slide valve (4) of the distributor, at a time when the distributor still enables the upper chamber (8) to be supplied with fluid under high pressure.

9. Apparatus according to either of claims 7 or 8, **characterized in that** the slide valve (23) associated with the distributor (4), is independent of the slide valve of the distributor and is linked mechanically to the latter.

10. Apparatus according to either of claims 7 or 8, **characterized in that** the slide valve (23) associated with the distributor, and the slide valve (4) of the distributor form a single piece.

11. Apparatus according to any one of claims 3 to 10, **characterized in that** it includes a leakage channel (28), (29), (30), in permanent or momentary communication with the circuit (18) supplying the control device (13) with fluid under pressure, designed to evacuate a definite quantity of fluid at each cycle, so as to bring the slide valve of the control device (13) into the direction of a reduction in the stroke of the striking piston, when this control device is no longer sufficiently supplied with fluid under pressure.
